# EUROPÄISCHE PATENTSCHRIFT

(11) **EP 2 554 222 B1**
(45) Veröffentlichungstag und Bekanntmachung des Hinweises auf die Patenterteilung: **24.09.2014**
(21) Anmeldenummer: 12176631.5
(22) Anmeldetag: 17.07.2012
(51) Int. Cl.: A63B 5/11

(54) **Trampolin**
Trampoline
Trampoline

(30) Priorität: 05.08.2011 DE 202011050927 U
(43) Veröffentlichungstag der Anmeldung: 06.02.2013
(73) Patentinhaber: Eurotramp Trampoline - Kurt Hack GMBH, 73235 Weilheim/Teck (DE)
(72) Erfinder: Hack, Dennis, 73235 Weilheim/Teck (DE); Maier, Johannes, 73035 Göppingen (DE)
(74) Vertreter: Ruckh, Rainer Gerhard

(56) Entgegenhaltungen:
- EP-A1- 2 210 646
- WO-A1-2006/079340
- DE-U1-202004 019 093
- US-A1- 2006 105 852

## Beschreibung

Die Erfindung betrifft ein Trampolin.

Trampoline werden in großer Anzahl als Sportgeräte eingesetzt, und zwar im Bereich des Leistungssports ebenso wie in Bereich des Hobbysports und im Freizeitbereich.

Derartige Trampoline weisen ein Sprungtuch auf, das mit elastischen Elementen, insbesondere Federn, an einem Rahmengestell befestigt ist. Das typischerweise zusammenklappbare und damit transportable Rahmengestell kann flexibel auf Böden von Turn- und Sporthallen, oder auch im Outdoorbereich, beispielsweise in Freizeitparks, aufgestellt werden.

Die Sprungtücher derartiger Trampoline bestehen aus textilen Flächengebilden mit einer gitterförmigen Struktur. Typischerweise bestehen derartige Sprungtücher aus Kunstfasern wie Polyestergarnen oder Polyamidgarnen.

Die so ausgebildeten Sprungtücher können rationell und relativ kostengünstig hergestellt werden. Zur Montage eines Sprungtuchs am Trampolin wird dieses mittels der elastischen Elemente in die Rahmenkonstruktion eingespannt. Das so montierte, neue Sprungtuch weist eine bestimmte Einspannlänge in Quer- und Längsrichtung auf. Bereits nach einigen Tagen oder Wochen des Gebrauchs des Trampolins dehnen sich diese Sprungtücher dauerhaft um etwa 2 bis 2,5 %. Damit auch dann noch die Sprungtücher im normativ vorgeschriebenen Längenbereich liegen, werden die Sprungtücher bei Herstellung so dimensioniert, dass deren Längen beziehungsweise Breiten am unteren Ende des normativ vorgeschriebenen Toleranzbereiches liegen, so dass gewährleistet ist, dass auch während des Gebrauchs des Sprungtuchs dessen Längs- und Querausdehnungen trotz der auftretenden Dehnung noch in den normativ vorgeschriebenen Toleranzgrenzen liegen.

Bei bestimmten Einsatzbereichen, wie zum Beispiel dem Einsatz des Trampolins im Bereich des Leistungssports, sind derartige Dehnungen des Sprungtuchs nicht akzeptabel, da sich dadurch die Sprungeigenschaften des Trampolins spürbar verschlechtern. Dies führt dazu, dass bei derartigen Einsatzzwecken die Sprungtücher bereits nach kurzen Gebrauchszeiten durch neue ersetzt werden müssen. Dies stellt einen erheblichen Kostenfaktor dar. Zudem erfordert das häufige Auswechseln auch einen unerwünscht hohen Zeitaufwand.

Die EP 2 210 646 A1 betrifft ein Trampolin mit einem durch elastische Elemente an eine Rahmenkonstruktion befestigten Sprungtuch. Das Sprungtuch besteht aus einem dehnungsarmen Garne enthaltenden textilen Flächengebilde.

Der Erfindung liegt die Aufgabe zugrunde, ein Trampolin bereitzustellen, welches dauerhaft hohen Qualitätsansprüchen genügt.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Das erfindungsgemäße Trampolin umfasst ein durch elastische Elemente an eine Rahmenkonstruktion befestigtes Sprungtuch. Das Sprungtuch besteht aus einem dehnungsarme Garne enthaltenden textilen Flächengebilde. Die dehnungsarmen Garne bilden Strings aus, wobei mit den Strings die Struktur des Flächengebildes gebildet ist. Die Strings sind durch Verdrehen oder Verwinden mehrerer dehnungsarmer Garne hergestellt.

Der resultierende String weist somit einen schnurartigen Aufbau auf, wobei ein solcher String im Gegensatz zu Bändern, die auch zur Herstellung von Sprungtüchern verwendet werden können, keine flächige Form, sondern einen im Wesentlichen kreisförmigen Querschnitt aufweist.

Aus den einzelnen Strings ist das Flächengebilde aufgebaut. Dieses ist bevorzugt als Gewebe ausgebildet.

Vorteilhaft hierbei ist, dass die Gewebe in Bahnen hergestellt werden. Diese Bahnen können entsprechend der Maße der Sprungtücher zugeschnitten werden. Das so konfektionierte Sprungtuch wird an seinen Rändern mit einem Einfass-Band versehen. Da zur Herstellung derartiger Sprungtücher das Verflechten und anschließende Vernähen einzelner Bänder entfällt, können diesbezüglich die Fertigungszeiten für das Sprungtuch reduziert werden.

Besonders vorteilhaft werden zur Herstellung des Sprungtuchs Gewebearten verwendet, die zu einer hohen Verschiebefestigkeit des Sprungtuchs führen. Beispiele hierfür sind Gewebe mit Scheindreherverbindungen.

Weiterhin vorteilhaft bildet das Flächengebilde des Sprungtuchs eine Gitterstruktur mit geringer konstruktiver Dehnung, das heißt eine Struktur, die keine große Grundfreiheit zu internen Bewegungen innerhalb des Gitters aufweist, so dass dadurch bedingte Energieverluste gering gehalten werden.

Bei dem erfindungsgemäßen Sprungtuch wird durch den Einsatz des dehnungsarmen Garnes die maximale technische Belastbarkeit dauerhaft erhalten, das heißt das mit diesem Sprungtuch ausgestattete Trampolin kann bei einer gleichmäßigen Leistungsabgabe über einen langen Zeitraum genutzt werden. Damit können die erfindungsgemäßen Trampoline insbesondere im Leistungssport eingesetzt werden. Gerade bei derartigen Anwendungen im Spitzensport können die erfindungsgemäßen Trampoline vorteilhaft eingesetzt werden, da dort bereits geringe Beeinträchtigungen der Leistungsabgabe nicht akzeptabel sind. Diese Anforderung wird mit dem erfindungsgemäßen Trampolin erfüllt.

Die dehnungsarmen Garne können beispielsweise aus Aramiden, insbesondere para-Aramiden wie Kevlar oder Twaron, bestehen.

Ebenso können die dehnungsarmen Garne aus Polyethylen bestehen.

Besonders geringe Dehnungen werden mit dehnungsarmen Garnen, die aus Carbonfasern bestehen, erhalten.

Ebenso eignen sich hierfür dehnungsarme Garne aus Vectran-Fasern, das heißt Fasern bestehend aus Flüssigkristallpolymeren.

Besonders vorteilhaft bilden die Sprungtücher des erfindungsgemäßen Trampolins textile Flächengebilde, die aus einer Mischung der dehnungsarmen Garne mit Kunstfasern bestehen. Derartige Kunstfasern können Polyestergarne oder Polyamidgarne sein, die üblicherweise zur Herstellung von Sprungtüchern verwendet werden.

Durch die Mischung der dehnungsarmen Garne mit Kunstfasern können einerseits die elastischen Eigenschaften der Sprungtücher vorgegeben und eingestellt werden. Zudem ergibt sich durch die Verwendung derartiger Mischungen gegenüber Sprungtüchern, die nur aus dehnungsarmen Garnen bestehen, ein erheblicher Kostenvorteil, da die Kunstfasern erheblich kostengünstiger als die dehnungsarmen Garne sind.

Die Erfindung wird im Folgenden anhand der Zeichnungen erläutert. Es zeigen:
- Figur 1:: Schematische Darstellung eines Trampolins.
- Figur 2:: Schnittdarstellung der Rahmenkonstruktion des Trampolins gemäß Figur 1 mit darin eingespanntem Sprungtuch.
- Figur 3:: Ausführungsbeispiel eines Sprungtuchs für das Trampolin gemäß Figur 1.

Figur 1 zeigt schematisch ein Ausführungsbeispiel eines Trampolins 1, welches als wesentliche Komponenten eine Rahmenkonstruktion 2 und ein darin gelagertes Sprungtuch 3 aufweist.

Die Rahmenkonstruktion 2 besteht im Wesentlichen aus einem rechteckigen Rahmen 4 und mit diesem verbundenen Standfüßen 5 zum Aufstellen auf einer Unterlage. Generell kann die Rahmenkonstruktion 2 dabei zusammenklappbar sein.

In den Rahmen 4 der Rahmenkonstruktion 2 ist, wie aus Figur 2 ersichtlich, das Sprungtuch 3 eingespannt. Hierzu werden entlang des gesamten Umfangs des Sprungtuchs 3 Federn 6 als elastische Elemente befestigt, die dann an der Innenseite des Rahmens 4 fixiert werden.

Wie aus Figur 1 ersichtlich, sind die Federn 6 durch Abdeckungen 7 abgedeckt, um die Gefahr von Verletzungen durch Kontakt der das Trampolin 1 nutzenden Person mit den Federn 6 zu vermeiden.

Figur 3 zeigt ein Ausführungsbeispiel des Sprungtuchs 3 für das Trampolin 1 gemäß den Figuren 1 und 2.

Das dort dargestellte Sprungtuch 3 ist an seinen Rändern mit einem Einfassband 8 eingefasst. Dieses Einfassband 8 ist mit dem Sprungtuch 3 vernäht. Beim Einnähen werden entlang der Faltkante des Einfassbands 8 Einhängestifte 9 mit von der Faltkante hervorstehenden Ösen 9a eingearbeitet, welche zum Einhängen der Federn 6 dienen.

Das Sprungtuch 3 selbst besteht aus einem Gewebe, wobei in diesem Gewebe einzelne Strings zu einem Flächengebilde verwoben sind. Die Strings bestehen aus einzelnen Garnen, die miteinander verwunden oder verdreht sind.

Prinzipiell können die Strings vollständig aus dehnungsarmen Garnen bestehen. Alternativ bestehen die Strings aus einer Mischung von dehnungsarmen Garnen mit Kunstfasern bestehen. Die Kunstfasern bestehen aus Polyestergarnen oder Polyamidgarnen.

Die dehnungsarmen Garne können aus Aramiden bestehen. Besonders geeignet sind para-Aramide wie Kevlar oder Twaron, die sehr dehnungsarm sind. Um eine hohe Witterungsbeständigkeit zu erhalten können diese dehnungsarmen Garne eine Teflon (PTFE-)Beschichtung aufweisen.

Weiterhin können dehnungsarme Garne für die Strings aus Polyethylen bestehen. Ein Beispiel für derartige Garne sind Dyneema-Garne.

Als besonders dehnungsarme Garne eignen sich Garne aus Carbon-Fasern. Diese Carbon-Fasern sind nicht nur extrem dehnungsarm, sondern weisen auch eine sehr hohe Stabilität gegen UV-Lichteinstrahlung auf.

Schließlich können auch Vectran-Fasern zur Bildung dehnungsarmer Garne für die Strings 3 verwendet werden. Diese können insbesondere mit Polyester verwunden oder verdreht werden. Vectran ist ein thermoplastisches mehrfaseriges Garn, das aus geschmolzenem Flüssigkristallpolymer gesponnen wird.

Generell können auch mehrere der genannten dehnungsarmen Garne in Kombination zur Ausbildung der Strings verwendet werden.

### Bezugszeichenliste

- (1): Trampolin
- (2): Rahmenkonstruktion
- (3): Sprungtuch
- (4): Rahmen
- (5): Standfuß
- (6): Feder
- (7): Abdeckung
- (8): Einfassband
- (9): Einhängestift
- (9a): Öse

## Patentansprüche

1. Trampolin (1) mit einem durch elastische Elemente an eine Rahmenkonstruktion (2) befestigten Sprungtuch (3), welches aus einem dehnungsarme Garne enthaltenden textilen Flächengebilde besteht, **dadurch gekennzeichnet, dass** die dehnungsarmen Garne Strings ausbilden, wobei mit den Strings die Struktur des Flächengebildes gebildet ist, wobei die Strings durch Verdrehen oder Verwinden mehrerer dehnungsarmer Garne hergestellt sind.

2. Trampolin nach Anspruch 1, **dadurch gekennzeichnet, dass** das Flächengebilde ein Gewebe ist.

3. Trampolin nach einem der Ansprüche 1 oder 2, **dadurch gekennzeichnet, dass** das Flächengebilde eine Gitterstruktur mit geringer konstruktiver Dehnung ist.

4. Trampolin nach einem der Ansprüche 1 bis 3, **dadurch gekennzeichnet, dass** das Flächengebilde eine verschiebungsarme Gitterstruktur bildet.

5. Trampolin nach einem der Ansprüche 1 bis 4, **dadurch gekennzeichnet, dass** die dehnungsarmen Garne aus Aramiden bestehen.

6. Trampolin nach Anspruch 5, **dadurch gekennzeichnet, dass** die dehnungsarmen Garne aus para-Aramiden, insbesondere Kevlar oder Twaron bestehen.

7. Trampolin nach einem der Ansprüche 1 bis 6, **dadurch gekennzeichnet, dass** die aus Aramiden bestehenden dehnungsarmen Garne eine Teflon (PTFE-)Beschichtung aufweisen.

8. Trampolin nach einem der Ansprüche 1 bis 7, **dadurch gekennzeichnet, dass** die dehnungsarmen Garne aus Polyethylen bestehen.

9. Trampolin nach Anspruch 8, **dadurch gekennzeichnet, dass** die aus Polyethylen bestehenden dehnungsarmen Garne von Dyneema-Garnen gebildet sind.

10. Trampolin nach einem der Ansprüche 1 bis 9, **dadurch gekennzeichnet, dass** die dehnungsarmen Garne aus Carbon oder aus Vectran-Fasern bestehen.

11. Trampolin nach einem der Ansprüche 1 bis 10, **dadurch gekennzeichnet, dass** das textile Flächengebilde vorgedehnt ist.

12. Trampolin nach Anspruch 11, **dadurch gekennzeichnet, dass** das textile Flächengebilde durch Verstreckung vorgedehnt ist.

13. Trampolin nach einem der Ansprüche 1 bis 12, **dadurch gekennzeichnet, dass** das textile Flächengebilde aus einer Mischung von aus Kunstfasern bestehenden Garnen und dehnungsarmen Garnen gebildet ist.

14. Trampolin nach Anspruch 13, **dadurch gekennzeichnet, dass** das textile Flächengebilde als aus Kunstfasern bestehenden Garnen Polyestergarne oder Polyamidgarne enthält.

## Claims

1. Trampoline (1) with a jumping bed (3) which is fastened by resilient elements to a frame construction (2) and which consists of a textile sheet containing low-stretch threads, **characterised in that** the low-stretch threads form strings, wherein the structure of the sheet is formed by the strings and wherein the strings are produced by turning or twisting a plurality of low-stretch threads.

2. Trampoline according to claim 1, **characterised in that** the sheet is a fabric.

3. Trampoline according to one of claims 1 and 2, **characterised in that** the sheet is a trellis structure with low constructional extensibility.

4. Trampoline according to any one of claims 1 to 3, **characterised in that** the sheet forms a low-displacement trellis structure.

5. Trampoline according to any one of claims 1 to 4, **characterised in that** the low-stretch threads consist of aramide.

6. Trampoline according to claim 5, **characterised in that** the low-stretch threads consist of para-aramides, particularly Kevlar or Twaron.

7. Trampoline according to any one of claims 1 to 6, **characterised in that** the low-stretch threads consisting of aramides have a Teflon (PTFE) coating.

8. Trampoline according to any one of claims 1 to 7, **characterised in that** the low-stretch threads consist of polyethylene.

9. Trampoline according to claim 8, **characterised in that** the low-stretch threads consisting of polyethylene are formed by Dyneema threads.

10. Trampoline according to any one of claims 1 to 9, **characterised in that** the low-stretch threads consist of carbon or of Vectran fibres.

11. Trampoline according to any one of claims 1 to 10, **characterised in that** the textile sheet is pre-stretched.

12. Trampoline according to claim 11, **characterised in that** the textile sheet is pre-stretched by drawing.

13. Trampoline according to any one of claims 1 to 12, **characterised in that** the textile sheet is formed from a mixture of threads, which consist of synthetic fibres and low-stretch threads.

14. Trampoline according to claim 13, **characterised in that** the textile sheet contains polyester threads or polyamide threads as threads consisting of synthetic fibres.

## Revendications

1. Trampoline (1), avec une toile de rebondissement (3) fixée par des éléments élastiques à une structure de cadre (2) et constituée d'une structure plane textile contenant des fils à faible allongement, **caractérisé en ce que** les fils à faible allongement forment des cordes, la texture de la structure plane étant formée par les cordes, sachant que les cordes sont fabriquées par torsion ou vrillage de plusieurs fils à faible allongement.

2. Trampoline selon la revendication 1, **caractérisé en ce que** la structure plane est un tissu.

3. Trampoline selon la revendication 1 ou 2, **caractérisé en ce que** la structure plane est une structure en treillis qui présente par conception un faible allongement.

4. Trampoline selon l'une des revendications 1 à 3, **caractérisé en ce que** la structure plane forme une structure en treillis à faible translation.

5. Trampoline selon l'une des revendications 1 à 4, **caractérisé en ce que** les fils à faible allongement sont constitués d'aramides.

6. Trampoline selon la revendication 5, **caractérisé en ce que** les fils à faible allongement sont constitués de para-aramides, en particulier de Kevlar ou de Twaron.

7. Trampoline selon l'une des revendications 1 à 6, **caractérisé en ce que** les fils à faible allongement constitués d'aramides présentent un revêtement en Teflon (PTFE).

8. Trampoline selon l'une des revendications 1 à 7, **caractérisé en ce que** les fils à faible allongement sont constitués de polyéthylène.

9. Trampoline selon la revendication 8, **caractérisé en ce que** les fils à faible allongement constitués de polyéthylène sont formés par des fils Dyneema.

10. Trampoline selon l'une des revendications 1 à 9, **caractérisé en ce que** les fils à faible allongement sont constitués de carbone ou de fibres de Vectran.

11. Trampoline selon l'une des revendications 1 à 10, **caractérisé en ce que** la structure plane textile est pré-tendue.

12. Trampoline selon la revendication 11, **caractérisé en ce que** la structure plane textile est pré-tendue par étirage.

13. Trampoline selon l'une des revendications 1 à 12, **caractérisé en ce que** la structure plane textile est formée d'un mélange de fils constitués de fibres synthétiques et de fils à faible allongement.

14. Trampoline selon la revendication 13, **caractérisé en ce que** la structure plane textile contient comme fils constitués de fibres synthétiques des fils de polyester ou des fils de polyamide.
